# EUROPÄISCHE PATENTSCHRIFT

(11) **EP 2 450 925 B1**
(45) Veröffentlichungstag und Bekanntmachung des Hinweises auf die Patenterteilung: **08.10.2014**
(21) Anmeldenummer: 11008813.5
(22) Anmeldetag: 05.11.2011
(51) Int. Cl.: H01H 9/02, G08C 17/02

(54) **Funkfernbedienung**
Remote control
Télécommande radio

(30) Priorität: 08.11.2010 DE 202010015120 U
(43) Veröffentlichungstag der Anmeldung: 09.05.2012
(73) Patentinhaber: Selbach, Dirk, 97228 Rottendorf (DE)
(72) Erfinder: Selbach, Dirk, 97228 Rottendorf (DE)
(74) Vertreter: Pöhner, Wilfried Anton

(56) Entgegenhaltungen:
- DE-A1- 10 112 072
- DE-A1-102009 058 946
- US-A1- 2003 016 089
- US-A1- 2007 182 594
- US-A1- 2008 266 763

## Beschreibung

Die Erfindung bezieht sich auf eine Funkfernbedingung, bestehend aus einem Funksendemodul aus dem eine Bestätigungsstange herausragt, durch deren mechanische Bewegung elektrische Energie erzeugbar ist, die ein Funksignal auslöst und einem mehrteiligen Gehäuse, dass ein Funksendemodul aufnimmt und von dem ein erstes Gehäuseoberteil relativ zu einem zweiten Gehäuseteil bewegbar ist gemäß Oberbegriff des Anspruchs 1.

Funkfernbedienungen sind seit Jahrzehnten bekannte und bewährte Fernsteuerungen, z. B. für das Öffnen von Garagentoren aus einem Fahrzeug heraus oder für das Aktivieren von Beleuchtungskörpern oder anderen elektrischen Geräten, zu denen der Nutzer nicht direkt hingehen möchte oder hingehen kann.

Dank des Fortschrittes bei der Entwicklung von elektronischen Bauelementen ist in den vergangenen 50 Jahren die Größe und der Preis elektronischer Bauelemente dramatisch gesunken und durch immer höhere Integration von Transistorfunktionen in Mikroprozessoren der Umfang der möglichen Funktionen dramatisch angestiegen, sodass der Anteil der Elektronik an den Herstellungskosten einer Fernbedienungseinheit immer weiter abgesunken ist, sodass auf aktuellem Stand der Technik die Kosten für das Gehäuse und der Aufwand für die Energieversorgung ein immer größerer Bestandteil eines elektronischen Gerätes werden, der bereits heute so groß ist, dass nur an dieser Stelle nennenswerte Kosteneinsparungen erzielt werden können.

Des Weiteren fordert eine gesteigerte Wirtschaftlichkeit und eine verbesserte Ergonomie eine laufende Reduzierung der äußeren Abmessungen, womit auch eine Reduzierung des Materialverbrauches erzielt werden soll.

Auf aktuellem Stand der Technik ist der Energiebedarf einer Funkfernsteuerung von zunehmender Bedeutung, da sich die Kosten für elektrische Energiespeicher - also für Batterien - wegen weltweit stark ansteigendem Bedarf aber begrenzter Kapazität der benötigten Rohstoffe laufend erhöhen und zu dem größten Anteil bei den gesamten Betriebskosten über die Lebensdauer hinweg werden können.

Auf diesem Hintergrund wird es immer interessanter, eine Funkfernbedienung ohne eine aufwendige externe Zufuhr von Energie betreiben zu können. Ein solches Gerät präsentiert die Gebrauchsmusterschrift DE 20 2004 005 837. Diese Funkfernbedienung enthält ein Funksendemodul, das einen Elektrogenerator enthält, der durch die Bewegung einer Betätigungsstange elektrische Energie erzeugt, die an eine Funksendeelektronik weiter geleitet wird, die so programmiert ist, dass sie beim Eintreffen eines Energieimpulses ein Funksignal abgibt. Dieses Funksignal wird von einem Empfänger am Verbraucher empfangen und in einen Befehl zur Bedienung dieses Verbrauchers umgewandelt.

Ein wesentlicher Vorteil dieser Funkfernbedienung ist, dass sie keine Batterien oder Akkumulatoren benötigt, sondern das die mechanische Energie, die der Nutzer beim niederdrücken der Betätigungstaste aufbringt in elektrische Energie umwandelt, mit deren Hilfe das Funksendemodul aktiviert wird. Dadurch werden nicht nur die Kosten für das stete Erneuern von Batterien oder die aufwendige Anschaffung von Akkumulatoren und deren fortwährender Aufladung vermieden, sondern auch der dafür nötige Einbauraum und dessen Abdeckung im Gerät werden eingespart.

Der in der DE 20 2004 005 837 vorgestellte Schalter hat jedoch den wesentlichen Nachteil, dass er mit dem gleichen optischen und haptischen Erscheinungsbild gestaltet ist, dass bisher für elektrische Schalter von Beleuchtungskörpern in Wohnräumen üblich ist. Daraus resultieren relativ sehr große und kantige Formen. Seiner Aufgabenstellung gemäß baut dieser Schalter auf einer großen Bodenplatte auf, die auf eine Montagefläche aufgeschraubt werden soll.

Da in den Schalter ein Funksendemodul integriert ist, das einen Elektrogenerator enthält, benötigt er keine Energiezufuhr über ein Kabel und wäre deshalb prinzipiell auch als eine mobile Funkfernbedienung verwendbar.

Nachteilig ist dabei jedoch seine im Verhältnis zum eingebauten Funksendemodul erhebliche Größe und der durch die Bauart des Gehäuses vorgegebene, sehr geringe Schutz gegen von außen eindringende Fremdkörper. Ebenso Nachteilig sind auch die relativ hohen Kosten durch die komplizierte Form und die hohe Anzahl der Teile des Gehäuses.

Die Vorrichtung gattungsgemäßer Art ist der US 2007/182594 entnehmbar, die ein nach außen offenes Gehäuse zeigt, dessen Inneres für Fremdkörper zugänglich ist und deshalb störungsanfällig ist und zudem aufgrund des komplexen Aufbaus in der Herstellung umständlich.

Auf diesem Hintergrund hat sich die Erfindung die Aufgabe gestellt, eine Funkfernbedienung zu entwickeln, die einen möglichst hohen Schutz gegen Fremdkörper bietet und relativ leichtgewichtig ist und Material sparend und auf einfachste Weise mit einfach gestalteten Formen zu produzieren ist.

Als Lösung lehrt die Erfindung, die im Kennzeichen des Anspruchs 1 angegebenen Merkmale.

Zur Befestigung des Funksendemoduls dient eine Kassette, in die das Funksendemodul nur eingelegt wird und mit deren Hilfe es dann an einem Gehäuseteil befestigt wird.

Insbesondere dann, wenn das Funksendemodul aus mehreren Teilen besteht, ist die Kassette vorteilhaft, weil sie dann zugleich als Verbindung für die Teile des Funksendermoduls dienen kann.

Die Aufteilung des Funksendemoduls erfolgt in die beiden mechanisch voneinander getrennten Baugruppen eines Elektrogenerator und einer Funksendeplatine. Wenn der Elektrogenerator bei Bewegung der Betätigungsstange elektrische Energie erzeugt, die an zwei Kontakten abnehmbar ist, auf welche zwei dazu komplementäre, federnde Kontakte von der Funksendeplatine aufgedrückt werden müssen, so dient die Kassette sowohl für den Elektrogenerator als auch für die Funksendeplatine als Halterung und auch als Verklammerung. Es werden nämlich beim Einbau der Kassette in ein Gehäuseteil nicht nur die beiden Komponenten mit dem Gehäuseteil verbunden, sondern zugleich auch aufeinander gedrückt, wodurch über die federnden Kontakte eine elektrische Verbindung zwischen Elektrogenerator und Funksendeplatine hergestellt wird, sodass die elektrische Energie von dem Elektrogenerator zur Funksendeplatine fließen kann.

Die Funksendeplatine erzeugt beim Anlegen einer - ausreichenden - Betriebsspannung selbsttätig ein Funksignal, also eine elektromagnetische Welle, die über eine Antenne abgestrahlt wird. Dieses Funksignal wird von einem dazu passenden Empfänger aufgenommen und zu einem Befehl für den daran angeschlossenen Verbraucher umgewandelt. Dabei ist die Energieversorgung des Empfängers die gleiche wie für den von ihm zu steuernden Verbraucher.

Wenn der Verbraucher mehr als nur eine einzige Funktion hat, die mit einer einzigen Fernbedienung ausgewählt und aktiviert werden soll, so muss diese Auswahl mit dem Absenden des Funksignals von der Funkfernbedienung übermittelt werden. Eine Möglichkeit für die Codierung dieser Funktion ist die Zeitdauer der Betätigung der Funkfernbedienung. Wenn z. B. die Betätigungsstange des Elektrogenerators eine im Ruhezustand ebene Blattfeder bewegt, die zwischen zwei Gelenken so eingespannt ist, dass sie sich krümmt, dann kann sie von der einen Krümmung in die anders gerichtete Krümmung umspringen, ist also bistabil.

Zum Aktivieren der Funkfernbedienung werden die beiden Gehäuseteile manuell aufeinander zu geschwenkt, wodurch auch die Betätigungsstange des Funksendemoduls verschwenkt wird und dadurch die Blattfeder von dem einen stabilen Zustand in den anderen stabilen Zustand überspringt. Durch dieses Überspringen erzeugt sie in einem Elektrogenerator im Funksendemodul eine bestimme Menge an elektrischer Energie. Derweil die Funkfernbedienung vom Benutzer in der "aktiven" Stellung gehalten wird, sind die beiden Gehäuseteile dauerhaft aufeinander zugeschwenkt, bewegen sich aber nicht gegeneinander, so dass kein Funksignal abgegeben wird. Erst wenn der Nutzer die beiden Gehäuseteile nicht mehr unter Druck setzt, werden sie von der Feder wieder auseinander gespreizt, sodass die Betätigungsstange des Funksendemoduls ein zweites Mal bewegt wird und dabei eine zweite elektrische Energiemenge abgibt.

Wenn das Funksendemodul so programmiert ist, dass es beim Eintreffen der ersten Energiemenge nur einen Zähler startet, der beim Eintreffen des zweiten Energieimpulses gestoppt wird, so kann die Zeitdauer zwischen diesen beiden Energieimpulsen vom Funksendemodul erfasst und in eine bestimmte Information übersetzt werden, die dann über das Funksignal an den Empfänger weitergeleitet wird.

Wenn das Gehäuse auch gegen dauerhaft anstehende Feuchtigkeit schützen soll, so schlägt die Erfindung eine andere Ausführungsform des Gehäuses vor, bei der nur noch ein Gehäuseteil aus einem kostengünstigen, schnell versprödendem Werkstoff bestehen kann. Dabei ist das erste Gehäuseteil eine steife und unflexible Gehäusewanne, dessen Öffnung von dem zweiten Gehäuseteil, dem dauerhaft flexiblen Gehäuseverschluss verschlossen ist. Auf dessen Außenfläche ist ein Druckbereich markiert und durch eine von außen auf diesen Druckbereich einwirkende Kraft wird die Betätigungsstange relativ zum Elektrogenerator bewegt, so dass er elektrische Energie abgibt.

Der Gehäuseverschluss muss also dauerhaft flexibel sein, da er sich bei jeder Aktivierung der Funkfernbedienung verformen muss. Es ist bekannt, dass ein derartiges Material teurer als ein spröder Werkstoff ist. Der Vorteil ist jedoch, dass damit eine höhere Schutzklasse erreichbar ist, die einen dauerhaften Schutz gegen Feuchtigkeit einschließen kann.

Das Funksendemodul ist an dem flexiblen Gehäuseverschluss befestigt und seine Betätigungsstange gelenkig mit der Gehäusewanne verbunden ist. Wenn Druck auf den flexiblen Gehäuseverschluss ausgeübt wird, bewegt sich das Funksendemodul relativ zur Gehäusewanne, mit der das freie Ende der Betätigungsstange verbunden ist, so dass der Elektrogenerator einen Stromfluss erzeugen kann.

Den Gehäuseverschluss kann eine Feder in seine Ausgangsposition zurück bewegen, die als Druckfeder zwischen den beiden Gehäuseteilen angeordnet ist und die Teile nach dem Entfall des äußeren Druckes von innen her auseinander spreizt.

Ein wesentliches Merkmal der Erfindung ist die wannenförmige Ausbildung eines Gehäuseteils, durch die die drei wesentlichen Funktionen des Gehäuses erfüllt werden können, nämlich
- die hohe mechanische Stabilität trotz geringem Materialeinsatz und
- ein ausreichender Innenraum zur Aufnahme des Funksendemoduls und
- dessen Bewegbarkeit gegenüber einem weiteren Gehäuseteil zur Aufnahme der vom Nutzer manuell eingebrachten Energie und
- den Schutz des Funksendemoduls vor Fremdkörpern und Verschmutzung.

Die große Fläche der Wanne dient auf Ihrer Außenseite als Druckfläche für die Finger einer menschlichen Hand bei der Aktivierung der Funkfernbedienung. Als zweite Druckfläche zum Aufbringen des erforderlichen Gegendruckes dient die große Fläche des zweiten Gehäuseteiles. Für das Aufnehmen der Druckkräfte bei der Betätigung der erfindungsgemäßen Funkfernbedienung muss das Gehäuse eine entsprechend hohe Festigkeit aufweisen, was der Aufgabenstellung einer Materialeinsparung und der Verwendbarkeit von über seine Lebensdauer hinweg in seiner Festigkeit nachlassendem Material zuwider läuft.

Es ist das Verdienst der Erfindung, durch die Verwendung wenigstens eines wannenförmigen Gehäuseteils auch bei einer sehr geringen Materialstärke der Großfläche der Wanne dennoch eine ausreichende Stabilität dadurch zu erreichen, dass die Seitenwände der Wanne zu einem großen Teil etwa senkrecht zur Großfläche ausgerichtet sind und auf diese Weise dem gesamten Gehäuse eine deutlich höhere Stabilität verliehen wird als es eine plattenförmige Grundfläche dieser Materialstärke alleine hätte.

Selbst wenn die Materialstärke der Seitenwände ebenso gering ist wie die Materialstärke der Großfläche, ist ihr Beitrag zur Verstärkung der Großfläche immer noch sehr viel größer als bei einer geneigten Ausrichtung. Durch dieses Merkmal wird die Aufgabenstellung der Erfindung nach einer hohen Stabilität bei gleichzeitig geringem Materialeinsatz erfüllt.

Das Funksendemodul kann im allgemeinsten Fall auf beliebige Art an einem beliebigen Ort innerhalb des Gehäuses befestigt werden.

Ein erfindungsgemäßes Gehäuse weist in jedem Fall eine Feder auf, die die beiden Gehäuseteile voneinander abspreizt. Diese Feder kann z. B. als eine Stahlfeder ausgeführt werden. Bekannt und bewährt sind Spiralfedern oder Schraubenfedern, die zwar nur einen relativ kleinen Bauraum beanspruchen, aber relativ teuer und kurzlebig sind.

Eine Alternative dazu sind Blattfedern, die einfacher herzustellen und daher kostengünstiger sind. Ein weiterer Vorteil ist, dass ihre Auflagerfläche erheblich größer als die ringförmige Auflagerfläche von Schraubenfedern ist, so dass sie nur einen verhältnismäßig viel kleineren spezifischen Druck auf die Auflagerfläche ausüben. Deshalb kann das Auflager für eine Blattfeder aus sehr viel dünnerem und/oder spröderem Material bestehen als bei einer Schraubenfeder.

Wenn der relativ große, längliche Bewegungsspielraum für eine Blattfeder von vornherein bei der Konstruktion berücksichtigt worden ist, so fallen bei der Herstellung keine diesbezüglichen Mehrkosten gegenüber einer Konstruktion mit Schraubenfeder an.

Alternativ können auch Federn aus Kunststoffelementen wie z. B. ein Silikonblock oder ein Schaumstoffkissen eingesetzt werden. Oder Gummielemente dienen als Federn. Auch diese Federn spreizen die beiden Gehäuseteile voneinander weg.

Das Funksendemodul kann auf beliebige Art im Gehäuse befestigt werden, wie z. B. mit einer Klebverbindung ebenso wie mit einer Schraubverbindung oder einer Steckverbindung.

Wenn der flexible Gehäuseverschluss z. B. aus einem Silikonkautschuk besteht, so kann darauf ein umlaufender Kragen aufgeformt sein, hinter den ein dazu komplementärer Kragen am oberen Rand der Kassette eingreift.

Auch bei den Ausführungen mit höchster Schutzart kann ein erfindungsgemäße Funkfernbedienung verschiedene Befehle aussenden. Dazu schlägt die Erfindung vor, dass in den flexiblen Gehäuseverschluss wenigstens ein Tasteinsatz eingelassen ist. Durch Druck auf diesen Tasteinsatz wird ein Schaltelement auf der Funksendeplatine aktiviert und durch fortgesetzten Druck auf den Tasteinsatz das Funksendemodul gegenüber der Gehäusewanne bewegt. Weil die Betätigungsstange des Funksendemoduls mit der Gehäusewanne gelenkig verbunden ist, bewegt sie sich gegenüber dem Funksendemodul und aktiviert so den Elektrogenerator.

Alternativ ist diese Funktion der Feder in den Gehäuseverschluss integriert. Dazu besteht er z. B. aus dauerhaft elastischem Gummi, durch welche der Druckbereich des Gehäuseverschlusses nach dem Abnehmen der von außen wirkenden Druckkraft auf den Druckbereich selbsttätig wieder in seine Ausgangsstellung zurück kehrt.

Im Folgenden sollen weitere Einzelheiten und Merkmale der Erfindung anhand eines Beispiels näher erläutert werden. Dieses soll die Erfindung jedoch nicht einschränken sondern nur erläutern. Es zeigt in schematischer Darstellung:
- Figur 1: Schnitt durch eine Funkfernbedienung mit zwei steifen Gehäuseteilen.
- Figur 2: Schnitt durch eine Funkfernbedienung höherer Schutzart mit einem steifen und einem elastischem Gehäuseteil.

In **Figur 1** ist eine Funkfernbedienung quer zu ihrer Schwenkachse 23 zeichnerisch geschnitten. Die Schwenkachse 23 - rechts in Figur 1 - weist also auf den Betrachter zu. Der Schnitt verläuft durch alle parallel zur Schwenkachse 23 ausgerichteten Wände. Die senkrecht zur Schwenkachse 23 orientierten Wände W sind in der Aufsicht zu sehen und nicht vom Schnitt getroffen. Sehr schnell zu erkennen sind in Figur 1 das Gehäuseoberteil 21 mit schräg schraffierten Schnittflächen und das Gehäuseunterteil 22 mit ebenfalls schräg schraffierten Schnittflächen.

Augenfällig ist, dass das Gehäuseoberteil 21 zusammen mit dem Gehäuseunterteil 22 den Innenraum mit dem Funksendemodul 1 vollständig umschließt und zwar parallel zur Schwenkachse 23 mit den Flächen des Gehäuses 2, die senkrecht zum Betrachter ausgerichtet sind. Der Innenraum des Gehäuses 2 wird durch die parallel zur Zeichenebene, also senkrecht zur Schwenkachse 23, verlaufenden Wände W. abgeschlossen.

In Figur 1 ist sehr gut zu sehen, dass die Wand W 21 des Gehäuseoberteils 21 sehr viel größer ist als die Wand W 22 des Gehäuseunterteils und sie zum größten Teil überlappt. In Figur 1 ist die Unterkante der Wand W 21 gestrichelt dargestellt, da sie von der Wand W 22 des Gehäuseunterteils verdeckt wird. Die Wand W 21 des Gehäuseoberteils bildet zusammen mit den gekrümmten Bereichen des Gehäuses die Seitenwände der wannenartigen Grundstruktur des Gehäuseoberteils 21. Im Bereich der - nach unten weisenden - Öffnung des Gehäuseoberteils 21 umfasst das Gehäuseoberteil 21 das Gehäuseunterteil 22 also an den senkrecht zur Schwenkachse ausgerichteten Kanten und berührt es an den anderen Kanten. Sehr gut zu sehen ist in Figur 1, dass die Wand W 22 des Gehäuseunterteils sich mit der Wand W 21 des Gehäuseoberteils 21 überlappt.

In Figur 1 ist durch einen Doppelpfeil an der linken Seite dargestellt, wie das Gehäuseoberteil 21 gegenüber dem Gehäuseunterteil 22 verschwenkt wird. In Figur 1 ist gut nachvollziehbar, wie dabei die Wand W 22 des Gehäuseunterteils 22 auf der Wand W 21 des Gehäuseoberteils 21 entlang gleitet. Das für einen guten Schutz gegen eindringende Fremdkörper ein sehr kleiner Spalt zwischen diesen beiden Wänden erforderlich ist, ist in Figur 1 nicht darstellbar, da die beiden Wände parallel zur Zeichenebene verlaufen. In Figur 1 ist jedoch nachvollziehbar, das ein Spalt dank der relativ großen Fläche der Überdeckung eine recht gute Abdichtung gegen eindringende Fremdkörper darstellt.

Für die beiden - senkrecht zur Zeichenebene verlaufenden - Fugen zwischen dem Gehäuseoberteil 21 und dem Gehäuseunterteil 22 wird in Figur 1 deutlich, dass deren Abdichtung anders zu lösen ist als im Bereich der Wände, da sich in diesem Fall die gegeneinander abzudichtenden Elemente nicht aneinander vorbei bewegen müssen, sondern nur aufeinander zu. Es gibt also definierte Auflageflächen, mit der sich die beiden Gehäuseteile 21 und 22 in diesem Bereich ihrer Außenflächen aneinanderlegen. In diesen Bereichen werden sie durch die Kraft der Feder 3 aufeinander gedrückt, sodass bei einer geringen Toleranz bei der Kompatibilität der Auflagenflächen auch in diesem Bereichen eine gute Dichtung sicher gestellt ist.

In Figur 1 ist nachvollziehbar, dass in dieser Ausführungsvariante während der Aktivierung des Funksendemoduls - also während des Verschwenkens der beiden Gehäuseteile 21 und 22 gegeneinander - sich in den senkrecht zur Zeichenebene verlaufenden Bereichen des Gehäuses - also an der rechten und an der linken Seite - die sich im Ruhestand berührenden Flächen voneinander weg bewegen, sodass sich hier jeweils eine Öffnung auftut, die aber nach der Deaktivierung der Funkfernbedienung durch die Feder umgehend wieder verschlossen wird, so dass die Schutzwirkung des Gehäuses wieder erreicht wird.
In Figur 1 wird auch die Ausbildung des Schwenklagers zur Verbindung der beiden Gehäuseteile 21, 22 deutlich: In Figur 1 ist mit einem Kreuz die Schwenkachse 23 markiert, um welche die Wand W22 und das Gehäuseunterteil 22 gegenüber dem Gehäuseoberteil 21 verschwenkt werden. Diese Schwenkachse 23 ist deshalb der Mittelpunkt des Schwenklagers. An der rechten Seite der Wand W 22 des Gehäuseunterteils 22 ist die Bohrung 25 zu sehen, in die der Zapfen 24 hineinragt und die Querschnittsfläche der Bohrung 25 vollständig ausfüllt. Da der Zapfen 24 auf den Betrachter zuweist, ist in Figur 1 nur seine Stirnflächen zu sehen. Ebenfalls in Figur 1 nicht sichtbar ist, dass der Zapfen 24 mit dem Gehäuseoberteil 21 fest verbunden ist.

In der Ausführungsform gemäß Figur 1 ist nicht nur das Gehäuseoberteil 21 wannenförmig ausgebildet, sondern auch das Gehäuseunterteil 22: In Figur 1 sind auf beiden Seiten des Gehäuseunterteils 22 die zeichnerisch geschnittenen Seitenwände sichtbar, die gekrümmt verlaufen und nahe der Kante etwa senkrecht zur Grundfläche ausgerichtet sind. Diese Seitenwände pflanzen sich in der Zeichenebene in der Wand W 22 fort und bilden so einen um die große Grundfläche des Gehäuseunterteils 22 umlaufenden Rand, der auch dem Gehäuseunterteil die Form einer Wanne gibt.

Dieser Rand wird auf 3 Seiten von dem Gehäuseoberteil 21 umfasst und zwar in der Zeichenebene und in einer zweiten, dazu parallelen, in Figur 1 aber nicht dargestellten Ebene jeweils durch je eine Wand 21 und an der linken Seite durch eine Tasche 26. Nur an der rechten Seite ist das Gehäuseoberteil 21 bis an das Gehäuseunterteil 22 herangeführt und liegt bei inaktiver Fernbedienung darauf auf, aber überlappt es nicht.

In Figur 1 ist als eine mögliche Variante für den Einbau des Funksendemoduls 1 eine Kassette 4 gezeigt. Diese Kassette 4 ist ebenfalls wannenartig geformt und nimmt in ihrer untersten Ebene den Elektrogenerator 12 des Funksendemoduls 1 auf. In der in Figur 1 gezeigten Ausführungsvariante ist der Elektrogenerator 12 mit zwei kleinen Füßen versehen, die in dazu komplementäre Aussparungen der Kassette 4 eingreifen, sodass der Elektrogenerator 12 sich nicht innerhalb der Kassette verschieben kann.

Aus dem Elektrogenerator 12 ragt die Betätigungsstange 11 heraus, die durch eine Öffnung in der Seitenwand der Kassette 4 geführt ist und in eine Aussparung des Gehäuseunterteils 22 eingreift. In Figur 1 ist sehr schön nachvollziehbar, dass durch eine Relativbewegung des Gehäuseunterteils 22 gegenüber der Kassette 4 die Betätigungsstange 11 bewegt wird. Wie bereits erwähnt, springt dadurch die mit der Betätigungsstange 11 verbundene, bistabile Feder im Elektrogenerator in die andere ihrer beiden möglichen Positionen und bewegt dabei einen Permanentmagneten an einer Spule vorbei, in der dadurch elektrische Energie erzeugt wird. Diese wird über die beiden Kontakte 14 auf der Oberseite des Elektrogenerators 12 an zwei federnde Kontakte 14 auf der Funksendeplatine 13 weitergeleitet.

In Figur 1 ist sehr schön nachvollziehbar, dass die Kassette 4 so dimensioniert ist, dass nach dem Einlegen des Elektrogenerators 12 und dem folgenden Auflegen der Funksendeplatine 13 auf den Elektrogenerator 12 sich die elektrischen Kontakte 14 beider Bauelemente berühren. Durch die Feder in jedem Kontakt 14 wird die Funksendeplatine 13 geringfügig nach oben gedrückt und steht etwas über den Rand der Kassette 4 hinaus. Beim Einrasten der Kassette 4 in die entsprechenden Haltenasen an dem Gehäuseoberteil 21 drückt die Innenfläche des Gehäuseoberteiles 21 die Funksendeplatine 13 auf die elektrischen Kontakte 14, sodass auch ohne Löten, Schrauben oder andere Verbindung eine dauerhafte und stabile elektrische Kontaktierung sicher gestellt ist.

In Figur 1 ist als eine Ausführungsform der Feder 3 eine Blattfeder gezeigt, die in dieser Ausführungsvariante so geformt ist, dass sie zwischen der linken und der rechten Seitenwand des Gehäuseunterteils 22 zentriert wird und dadurch auch bei nur ungenauem Einlegen in die Wanne des Gehäuseunterteils 22 in die korrekte Position geführt wird. In dieser Position wird ihr in der linken Hälfte der Figur 1 sichtbarer, beweglicher Teil gegen die Unterkante der Kassette 4 gedrückt und spreizt dadurch die beiden Gehäuseteile 21, 22 von einander weg.

Auf aktuellem Stand der Technik werden die Gehäuse für elektronische Geräte fast ausschließlich aus Kunststoff gegossen. Durch das Gießen sind die laufenden Herstellungskosten relativ sehr gering und das Tempo der Herstellung erfreulich hoch. Nachteilig ist, dass dafür eine relativ aufwendige Form benötigt wird. Figur 1 zeigt, dass nach dem erfindungsgemäßen Prinzip die Anforderungen an diese Form relativ sehr niedrig sind.

Die Erfahrung im Umgang mit Kunststoff lehrt auch, dass schon nach kurzer Zeit das Material beginnt spröde zu werden und dann zwar noch auf Druck belastet werden kann, aber nicht mehr auf Zug und insbesondere auf nicht mehr andauernd und irreversibel formbar ist, sondern sich dann an regelmäßig bewegten Stellen alsbald "Ermüdungsbrüche" zeigen und das gesamte Teil dann ausfällt. Davon sind insbesondere Rastverbindungen und andere Abschnitte betroffen, die immer wieder bewegt werden müssen.

Es ist ein weiteres, besonderes Merkmal der Erfindung, dass die Rastverbindungen und die dafür notwendige Elastizität des Werkstoffes der Gehäuseteile nur bei der ersten Montage in Anspruch genommen werden müssen, aber danach zum bestimmungsgemäßen Betrieb der Funkfernbedienung nicht mehr benötigt werden. Deshalb kann das Gehäuse auch dann noch genutzt werden, wenn die Versprödung des Materials die Elastizität des Werkstoffes bereits sehr stark eingeschränkt hat, aber der Werkstoff zumindest noch auf Druck gut belastbar ist.

In Figur 1 ist sichtbar, dass dieses Prinzip der Gestaltung eines Gehäuses aus zwei ineinander steckenden Wannen auch den Vorteil bietet, an einen derart schlecht belastbaren Werkstoff wie einen gealterten Kunststoff angepasst werden zu können: Im rechten Teil der Figur 1 ist die ösenartige Ausbildung der Bohrung 25 in der Wand W 22 des Gehäuseunterteils 22 sichtbar. Dessen Oberkante kann in einem Notbetrieb als Schwenklager nach folgendem Prinzip dienen: Wenn die Wand W22 oberhalb der Bohrung so weit vergrößert wird, dass sie bis an die Innenfläche des Gehäuseoberteils 21 heran reicht und wenn die Oberkante dieses Wandbereiches kreisbogensegmentförmig und damit komplementär zu einem hohlzylindrischen Bereich in der Innenfläche des Gehäuseoberteiles 21 geformt ist und wenn einer der beiden Zapfen 24 abgebrochen ist, so dient beim Zusammendrücken der beiden Gehäuseteile 21,22 gegeneinander die kreisförmige Kante der Wand W 21 als ein Gleitlager. Dabei verhindert der andere noch verbleibende Zapfen 24, dass sich das Gehäuseunterteil durch sein Eigengewicht vom Gehäuseoberteil 21 löst.

In Figur 1 ist eine Ausführung der Feder 3 zwischen dem Gehäuseteilen 21, 22 als Blattfeder 3 zu sehen. Diese Blattfeder 3 erzeugt im linken Bereich der Kassette 4 einen Druck auf die Kassette 4 und auf die Innenseite des Gehäuseunterteils 22. Durch die Ausbildung als Blattfeder 3 wird erreicht, dass die Auflagefläche relativ groß ist, sodass auch ein spröde werdender Werkstoff nicht an einem einzelnen Punkt überlastet wird, da sich die Kraft der Blattfeder gleichmäßig auf eine größere Fläche verteilt.

In Figur 1 ist auch nachvollziehbar, dass trotz der geringen Anzahl von Teilen die Montage der erfindungsgemäßen Funkfernbedienung vergleichsweiße noch einfach ist. Zu Beginn wird in das Gehäuseoberteil 21 in die Tasche 26 an der in Figur 1 linken Seite die linke Kante eines Gehäuseunterteils 22 eingeschoben und zwar bis zum Anschlag. Derweil ist die rechte Seite des Gehäuseunterteils 22 mit der Bohrung 25 noch recht weit vom Gehäuseoberteil 21 abgespreizt. Durch diese recht große Öffnung zwischen den beiden Gehäuseteilen 21,22 wird zuerst die Feder 3 eingeführt und in das Gehäuseunterteil 22 eingelegt.

Im nächsten Schritt wird darauf eine Kassette 4 aufgelegt, in der sich ein Elektrogenerator 12 und darauf eine Funksendeplatine 13 befinden. Im folgenden Schritt wird durch die große Öffnung zwischen den beiden Gehäuseteilen 21 und 22 hindurch die Kassette 4 mit ihren Rastnasen an den entsprechenden Gegenstücken an der Innenseite des Gehäuseoberteils 21 eingerastet, sodass das Gehäuseoberteil 21 auf die Funksendeplatine 13 drückt, die sich mit den elektrischen Kontakten 14 ihrerseits auf den Elektrogenerator 12 abstützt und über die Kontakte 14 zum Empfang von elektrischer Energie bereit ist.

Im nächsten Schritt der Montage wird das Gehäuseunterteil 22 wieder soweit nach rechts verschoben, dass die Betätigungsstange 11 des Funksendemoduls in die dazu komplementäre Ausnehmung in der Seitenwand des Gehäuseunterteils 22 eingreift.

Derweil steht das Gehäuseunterteil 22 immer noch "schräg" gegenüber dem Gehäuseoberteil 21. Im nächsten Schritt der Montage wird das Gehäuseunterteil 22 auch an seiner rechten Kante in das Gehäuseoberteil 21 hineingeschwenkt, wobei zu beachten ist, dass der Zapfen 24 an der Wand W 22 des Gehäuseunterteils 22 vorbei muss gleiten muss. Dazu ist es erforderlich, dass die Seitenwände W 21 des Gehäuseoberteils 21 nach außen gedrückt werden können und die Wände W 22 des Gehäuseunterteils 22 nach innen gedrückt werden. Dann gleitet der Zapfen 24 mit seiner Stirnseite auf der Wand W 22 des Gehäuseunterteils entlang und "rastet" in die Bohrung 25 ein, sobald es sie erreicht hat.

In **Figur 2** ist ein Längsschnitt einer erfindungsgemäßen Funkfernbedienung in einer Ausführungsform des Gehäuses dargestellt, bei der das untere Gehäuseteil - die Gehäusewanne 27 - nach oben hin durch ein oberes Gehäuseteil - den dauerhaft flexiblen Gehäuseverschluss 28 - dauerhaft verschlossen ist. Durch eine Schraffur des Querschnittes der Gehäusewanne 27 wird symbolisiert, dass sie aus einem dauerhaft steifen Material besteht. Für den Gehäuseverschluss 28 wird durch eine Punktierung seiner Schnittfläche dargestellt, dass er dauerhaft flexibel ist.

Die in Figur 2 dargestellte Variante zeigt wie in Figur 1 eine Kassette 4 zur Aufnahme des Funksendemoduls. Im Unterschied zu Figur 1 ist die Kassette jedoch nicht durch Rastnasen am Oberteil des Gehäuses befestigt, sondern an einem umlaufenden Wulst, der eine Hinterschneidung bildet, in die sich ein dazu komplementärer Kragen am oberen Rand der Kassette 4 einfügt. Damit ist trotz eines dauerhaft flexiblen Materials für den Gehäuseverschluss 28 ein sicherer Sitz der Kassette 4 gewährleistet.

Wie bei der Version in Figur 1 ragt aus dem Elektrogenerator 12 eine Betätigungsstange 11 heraus, die in eine Ausnehmung in einer Querwand in der Gehäusewanne 27 eingreift.

In Figur 2 ist der Ablauf der Aussendung eines Funksignals gut nachvollziehbar: Durch Druck auf die Oberfläche des Gehäuseverschlusses 28 wird die daran befestigte Kassette 4 mitsamt dem Funksendemodul näher an die Gehäusewanne 27 heran bewegt. Dadurch bewegt sich die Betätigungsstange 11 relativ zum Elektrogenerator 12 woraufhin ein Stromimpuls erzeugt wird, der - wie bei Figur 1 - die Aussendung eines Funksignals von der Funksendeplatine 13 auslöst.

Das Schnittbild der Figur 2 zeigt, wie verschiedene Informationen für dieses Funksignal ausgewählt werden können: In den Gehäuseverschluss 28 ist ein Tasteinsatz 5 eingelassen. Wenn auf den Tasteinsatz 5 von außen her eine Kraft einwirkt, so übt er einen Druck auf das Schaltelement 6 aus, das von der Funksendeplatine 13 ausgewertet wird, woraufhin das Schaltelement 6 umschaltet und damit auch von der Funksendeplatine ein anderes Funksignal ausgestrahlt wird. Dieses Signal aktiviert im Funkempfänger den gewünschten von wenigstens zwei oder mehr gewünschten Befehlen.

In Figur 2 ist nachvollziehbar, dass ein Gehäuseverschluss aus einem dauerhaft elastischen Material wie z.B. Gummi auch als Feder wirken kann, der sich nach dem Wegfall der äußeren Druckkraft selbsttätig wieder "glatt" zieht.

Die im unteren Teil der Gehäusewanne 27 eingezeichnete Blattfeder 3 wirkt alternativ oder zusätzlich zu einem elastischen Gehäuseverschluss 28 und drückt die Kassette 4 mit dem Funksendemodul 1 wieder von der Gehäusewanne 1 weg.

### Bezugszeichenliste

- 1: Funksendemodul
- 11: Betätigungsstange am Funksendemodul 1
- 12: Elektrogenerator im Funksendemodul 1
- 13: Funksendeplatine im Funksendemodul 1
- 14: Kontakt zw. Elektrogenerator 12 und Funksendeplatine 13
- 2: Gehäuse, enthält das Funksendemodul 1
- 21: Gehäuseoberteil des Gehäuses 2
- 22: Gehäuseunterteil des Gehäuses 2
- 23: Schwenkachse der beiden Gehäuseteile 21,22 gegeneinander
- 24: Zapfen in der Wand eines Gehäuseteils 21,22
- 25: Bohrung in der Wand eines Gehäuseteils 21,22
- 26: Tasche am Gehäuseoberteil 21
- 27: Gehäusewanne als ein Teil des Gehäuses 2
- 28: Gehäuseverschluss als ein Teil des Gehäuses 2
- 3: Feder zwischen den Gehäuseteilen 21,22
- 4: Kassette zur Aufnahme des Funksendemoduls 1
- 5: Tasteinsatz
- 6: Schaltelement auf Funksendeplatine 13
- G: Großfläche eines Teils des Gehäuses 2
- W: Wände des Gehäuses
- W21: Wand des Gehäuseoberteils 21
- W22: Wand des Gehäuseunterteils 22

## Patentansprüche

1. Funkfernbedienung, bestehend aus
- einem Funksendemodul 1, aus dem eine Betätigungsstange 11 herausragt, durch deren mechanische Bewegung elektrische Energie erzeugbar ist, die ein Funksignal auslöst und
- einem mehrteiligen Gehäuse 2,
- in einem Elektrogenerator 12
- das das Funksendemodul 1 aufnimmt und
- von dem ein erstes Gehäuseteil relativ zu einem zweiten Gehäuseteil bewegbar ist und die Relativbewegung die Betätigungsstange 11 aktiviert,
- ein erstes Gehäuseteil
- wannenartig geformt ist und
- Seitenwände W aufweist, die zumindest teilweise etwa senkrecht
zur Großfläche G des Gehäuseteiles ausgerichtet sind und
- im Bereich seiner Öffnung einen dazu komplementär geformten Bereich eines zweiten Gehäuseteils berührt oder umschließt und
- die beiden Großflächen G der beiden Gehäuseteile durch eine Feder 3 auseinander spreizbar sind,
**dadurch gekennzeichnet, dass**
- das Funksendemodul 1 in eine Kassette 4 einlegbar ist, die an einem Gehäuseteil 21,22 befestigbar ist
- im Funksendemodul 1 ein Elektrogenerator 12 enthalten ist, der bei Bewegung der Betätigungsstange 11 elektrische Energie erzeugt, die an zwei Kontakten 14 abnehmbar ist, auf welche zwei dazu komplementäre, federnde Kontakte 14 von einer Funksendeplatine 13 aufdrückbar sind
- der Elektrogenerator 12 und die Funksendeplatine 13 in der Kassette 4 aufnehmbar sind und ihre elektrischen Kontakte 14 zusammen drückbar sind.
- das erste Gehäuseteil eine steife und unflexible Gehäusewanne 27 ist, deren Öffnung von einem dauerhaft flexiblen Gehäuseverschluss 28 verschlossen ist, auf dessen Außenfläche ein Druckbereich markiert ist, und durch eine von außen auf diesen Druckbereich einwirkende Kraft die Betätigungsstange 11 relativ zum Elektrogenerator 12 beweglich ist.
- das Funksendemodul 1 an dem Gehäuseverschluss 28 befest tigt ist und die Betätigungsstange 11 des Funksendemoduls 1 gelenkig mit der Gehäusewanne 27 verbunden ist.
- in den Gehäuseverschluss 28 die Funktion der Feder 3 integriert ist.

2. Funkfernbedienung nach Anspruch 1, **dadurch gekennzeichnet, dass** die Seitenwände W und die Großfläche G etwa plattenförmig sind und beide etwa die gleiche Materialstärke aufweisen.

3. Funkfernbedienung nach einem der vorhergehenden Ansprüche, **dadurch gekennzeichnet, dass** die Feder 3
- eine Blattfeder oder eine Spiralfeder oder eine andere Stahlfeder
oder
- ein Silikonblock oder ein Schaumstoffkissen oder ein anderes Kunststoffelement oder
- wenigstens ein Gummielement ist.

4. Funkfernbedienung nach Anspruch 1, **dadurch gekennzeichnet, dass** in den Gehäuseverschluss 28 wenigstens ein Tasteinsatz 5 eingelassen ist, und durch Druck auf den Tasteinsatz 5 ein Schaltelement 6 auf der Funksendeplatine 13 aktivierbar ist und durch weiteren Druck auf den Tasteinsatz 5 das Funksendemodul 1 gegenüber der Gehäusewanne 27 bewegbar ist.

5. Funkfernbedienung nach Anspruch 1, **dadurch gekennzeichnet, dass** der Gehäuseverschluss 28 aus dauerhaft elastischem Gummi besteht, durch welches der Druckbereich des Gehäuseverschlusses 28 nach Abnehmen einer äußeren Druckkraft auf den Druckbereich selbsttätig wieder in seine Ausgangsstellung bewegbar ist.

## Claims

1. Radio remote control, comprising
- a radio transmitter module 1, from which an actuating rod 11 projects, by means of which, by virtue of the mechanical movement thereof, electrical energy can be generated, which initiates a radio signal and
- a multi-part housing 2,
- in an electrical generator 12
- which accommodates the radio transmitter module 1 and
- from which a first housing part can be moved relative to a second housing part and the relative movement activates the actuating rod 11,
- a first housing part
- is formed like a trough and
- has side walls W, which, at least partially, are oriented approximately perpendicular to the large area G of the housing part and
- in the region of its opening, is in contact with or encloses a region, which is shaped complementary thereto, of a second housing part and
- the two large surfaces G of the two housing parts can be spread apart by means of a spring 3,
**characterised in that**
- the radio transmission module 1 can be inserted into a cassette 4, which can be fastened on one housing part 21, 22
- the radio transmission module 1 contains an electric generator 12, which, on movement of the actuating rod 11, generates electrical energy, which can be picked up at two contacts 14, onto which two resilient contacts 14, which are complementary thereto, of a radio transmitter circuit board 13 can be pressed
- the electric generator 12 and the radio transmitter circuit board 13 can be accommodated in the cassette 4 and the electrical contacts 14 thereof can be pressed together,
- the first housing part is a stiff and inflexible housing trough 27, of which the opening is sealed by a permanently flexible housing closure 28, on the outer surface of which a pressure region is marked and the actuating rod 11 is movable relative to the electric generator 12 by means of a force that acts externally on this pressure region
- the radio transmitter module 1 is fastened on the housing closure 28 and the actuating rod 11 of the radio transmitter module 1 is connected in an articulated manner to the housing trough 27.
- the function of the spring 3 is integrated in the housing closure 28.

2. Radio remote control according to claim 1, **characterised in that** the side walls W and the large surface G are approximately plate-like and both have approximately the same material thickness.

3. Radio remote control according to one of the preceding claims, **characterised in that** the spring 3 is
- a leaf spring or a coil spring or another steel spring or
- a silicone block or a foam cushion or another plastic element or
- at least one rubber element.

4. Radio remote control according to claim 1, **characterised in that**, in the housing closure 28, at least one key insert 5 is inserted and, by pressure on the key insert 5, a switch element 6 on the radio transmitter circuit board 13 can be activated and, by further pressure on the key insert 5, the radio transmitter module 1 can be moved with respect to the housing trough 27.

5. Radio remote control according to claim 1, **characterised in that** the housing closure 28 consists of permanently elastic rubber, by means of which the pressure region of the housing closure 28 can be automatically moved back to its starting position after removal of an external pressure force on the pressure region.

## Revendications

1. Télécommande radio, consistant en
- un module d'émission 1, dont dépasse une tige d'actionnement 11, dont le mouvement mécanique permet de produire de l'énergie électrique déclenchant un signal radio et
- un boîtier en plusieurs parties 2,
- dans un générateur électrique 12
- qui réceptionne le module d'émission radio 1 et
- depuis lequel une première partie de boîtier peut être déplacée par rapport à une deuxième partie de boîtier, le mouvement relatif activant la tige d'actionnement 11,
- une première partie de boîtier
- ayant une forme de cuve,
- présentant des parois latérales qui sont orientées au moins en partie à la verticale par rapport à la grande surface G de la partie du boîtier,
- et qui touche ou entoure, dans la zone de son ouverture, une zone de forme complémentaire d'une seconde partie de boîtier,
- les deux grandes surfaces G des deux parties du boîtier pouvant être écartées par un ressort 3,
**caractérisée par le fait**
- **que** le module d'émission radio 1 peut être inséré dans une cassette 4, qui peut être fixée sur une partie de boîtier 21 , 22
- le module d'émission radio 1 contenant un générateur électrique 12 qui produit une énergie électrique lors du mouvement de la tige d'actionnement 11, qui peut être retirée sur les deux contacts 14, sur lesquels deux contacts complémentaires amortisseurs peuvent être pressés ensemble d'une carte d'émission radio 13,
- le générateur électrique 12 et la carte d'émission radio 13 dans la cassette 4 pouvant être réceptionnés et leurs contacts électriques 14 pouvant être pressés ensemble,
- la première partie du boîtier étant une cuve rigide et inflexible 27, dont l'ouverture est fermée par une fermeture de boîtier durablement flexible 28, sur la surface extérieure duquel une zone de pression est marquée, et à travers laquelle la tige d'actionnement 11 peut être déplacée par rapport au générateur électrique 12 sous l'effet d'une force agissant de l'extérieur sur cette zone de pression.
- Le module d'émission radio 1 est fixé sur la fermeture du boîtier 28, la tige d'actionnement 11 du module d'émission radio étant relié de façon articulée avec la cuve de boîtier 27,
- la fonction du ressort 3 étant intégrée dans la fermeture du boîtier 28.

2. Télécommande radio selon la revendication 1, **caractérisée par le fait que** les parois latérales W et la grande surface G ont à peu près une forme de plateau, les deux présentant à peu près la même épaisseur de matériau.

3. Télécommande radio selon une des revendications précédentes, **caractérisée par le fait que** le ressort 3 est
- un ressort à lames ou un ressort hélicoïdal ou un autre ressort en acier
ou
- un bloc en silicone ou un coussin en mousse ou un autre élément en plastique ou bien
- au moins un élément en caoutchouc.

4. Télécommande radio selon la revendication 1, **caractérisée par le fait qu'**au moins un insert de touche 5 est inséré dans la fermeture du boîtier 28, un élément de commande 6 pouvant être activé sur la carte d'émission radio 13, le module d'émission radio 1 pouvant être déplacé par rapport à la cuve du boîtier 27 en appuyant encore une fois sur l'insert de touche 5.

5. Télécommande radio selon la revendication 1, **caractérisée par le fait que** la fermeture du boîtier 28 consiste en un caoutchouc durablement élastique, grâce auquel la zone de pression de la fermeture de boîtier 28 peut être automatiquement ramenée à sa position de départ après qu'on ait retiré une force de pression extérieure sur la zone de pression.
